# EUROPÄISCHE PATENTSCHRIFT

(11) **EP 0 302 313 B1**
(45) Veröffentlichungstag und Bekanntmachung des Hinweises auf die Patenterteilung: **11.12.1991**
(21) Anmeldenummer: 88111774.1
(22) Anmeldetag: 21.07.1988
(51) Int. Cl.: C23G 5/02, C23G 5/04, B44D 3/24

(54) **Verfahren und Vorrichtung zum Behandeln von Gegenständen in einem geschlossenen Behälter mit Lösungsmittel**
Process and apparatus for treating objects with solvents in a closed vessel
Procédé et dispositif pour traiter des objets avec des solvants dans un récipient clos

(30) Priorität: 01.08.1987 DE 3725565
(43) Veröffentlichungstag der Anmeldung: 08.02.1989
(73) Patentinhaber: Weil, Peter, D-80809 München (DE)
(72) Erfinder: Weil, Peter, D-80809 München (DE)
(74) Vertreter: Patentanwälte Meinke, Dabringhaus und Partner

(56) Entgegenhaltungen:
- EP-A- 0 080 407
- EP-A- 0 087 055
- FR-A- 2 044 887
- GB-A- 870 970
- GB-A- 2 113 719
- US-A- 2 310 569
- METALS HANDBOOK, vol. 5, 9th edition, Seite 48, Fig.3 (American Soc. for Metals, Ohio, US) 1982

## Beschreibung

Die Erfindung richtet sich auf ein Verfahren und eine Vorrichtung zur Behandlung von Gegenständen in einem geschlosnenen Behälter mit Lösungsmittel, wobei die zu behandelnden Gegenstände wenigstens zeitweise durch Tauchen in Lösungsmittel behandelt und anschließend in einem lösungsmittelfreien Bereich des Behälters abgespritzt werden.

Aus der DE-A-33 00 666 ist ein Waschverfahren für Kleinteile bekannt, bei denen die Kleinteile in Behandlungskörben in einem geschlossenen Behälter durch Lösungsmittel hindurchgeführt werden und oberhalb des Lösungsmittelspiegels abgespritzt werden. Dieses Verfahren wird als Waschverfahren eingesetzt und hat schon einige Vorteile, es ist aber für die Entschichtung bzw. Entlackung von Gegenständen nicht geeignet.

Zum Entschichten oder Entlacken von zu behandelnden Gegenständen sind sogenannte Kaltentlackungsverfahren in großen offenen Wannen bekannt, die den großen Nachteil aufweisen, daß sie durch auftretende Dämpfe oberhalb und in der Umgebung von Tauchbecken gesundheitsschädlich sind. Darüber hinaus können beim Entnehmen anhaftende Lösemittel freigesetzt werden. Die von den Teilen abtropfenden und ablaufenden Lösemittel können in den Boden oder ins Grundwasser gelangen. Außerdem verdunstet Methylenchlorid sehr rasch und belastet somit zusätzlich die Luft.

Es kann im übrigen zur Verschleppung der Lösungsmittel durch die behandelten Teile kommen. In den Lackrückständen sind chlorhaltige Lösungsmittel, womit eine teure Vernichtung verbunden ist. Es ist auch nur ein begrenzter Einsatz von Zusatzstoffen, wie Phenolen, Kresolen od. dgl., aus gesundheitlichen und umweltbelastenden Gründen möglich. Bei einem Verschlammungsgrad der Tauchbäder von etwa 50 % muß das gesamte System vernichtet bzw. ausgetauscht werden. Durch die höheren Anforderungen an Umweltverträglichkeit ist diese bekannte Technologie durch andere Verfahren ersetzt worden.

So ist es z.B. bekannt, durch höhere Temperaturen eine Pyrolyse durchzuführen. Für eine derartige Pyrolyse, die bei Temperaturen um 400°C stattfinden kann, sind natürliche Beschränkungen auf die zu behandelnden Gegenstände, was deren Material angeht, selbstverständlich. So dürfen z.B. keine temperaturempfindliche Teile, wie Holz, Kunststoff, gehärtete Metalle, dünne Bleche, Leicht- und Buntmetalle, gelötete Teile, magnetisierte Metalle u.s.w., behandelt werden. Im übrigen können in den heißen Abgasen Halogenverbindungen vorkommen, wenn beispielsweise Polyvenylchlorid, Chlorkautschuk verschwelt werden. Diese sauren Gase können in sogenannten Nachwäschern neutralisiert werden. In der Verbrennung entstehen jedoch hochtoxische Dioxine (Seveso), die dann im Waschwasser zu finden sind oder über den Kamin in die Umwelt gelangen können.

Eine andere Technologie besteht in der kyrostatischen Entlackung bei Tiefsttemperaturen etwa bei -196°C in Flüssigstickstoff, was allerdings mit einem großen technischen Aufwand verbunden ist. Auch ist das Einsatzgebiet eingeschränkt, insbesondere bei elastischen und dünnen Lackschichten. Es kann auch zu unerwünschten Spannungen, insbesondere im Bereich von Schweiß- und Lötstellen kommen.

Eine Entlackung durch Verbrennen ist heute schon aus Umweltgründen nicht mehr möglich, im übrigen auch, wenn überhaupt, nur beschränkt einsetzbar.

Neben den oben beschriebenen Behandlungen ist auch eine sogenannte Heißentlackung in heißen Alkalilaugen oder Säuren, z.B. heiße Schwefelsäure, bekannt. Diese Behandlung ist gefährlich, die Bäder reichern sich mit Schwermetallen, Komplexbildnern, Tensiden an, so daß es letztendlich zu einer Belastung der Umwelt, insbesondere der Abwässer kommen kann. Aber auch extrem aggressive ätzende Dämpfe belasten Umwelt und Personal und müssen aufwendig erfaßt und neutralisiert werden. Ferner müssen verbrauchte Beizflüssigkeiten kostenintensiv vernichtet werden. Die Abfallmenge erhöht sich somit erheblich und belastet die Klärwerke durch große Salzmengen.

Es sind weitere Behandlungsverfahren der vorbeschriebenen Art bekannt, so aus der EP-A-0 080 407, der EP-A-0 087 055 oder aus Metals Handbook Vol. 5, 9^{th}ed 1982, Am. Society for Metals, Ohio, Seite 48 (Fig. 3 und Z. 31-46).

Aufgabe der Erfindung ist die Schaffung einer Lösung, mit der die vorbeschriebenen Nachteile nicht nur beim Entlacken, sondern auch bei einer sonstigen Entschichtungsbehandlung von Oberflächen vermieden werden, wobei insbesondere auch Lösungsmittel in den Beschichtungsmaterialien vollständig entfernt und im Behandlungsablauf gehalten werden können und Materialien leicht entsorgt und umweltschonend behandelt werden können.

Diese Aufgabe wird gemäß der Erfindung dadurch gelöst, daß das Verfahren zum Entlacken und Entschichten der Gegenstände eingesetzt wird und dabei wenigstens die folgenden Verfahrensschritte zusätzlich umfaßt:
a) als Behandlungsmittel wird nach Schließen des Behandlungsbehälters ein Gemisch mit wenigstens einem Hauptanteil an Lösungsmittel, wie Methylenchlorid, mit einem Überschußanteil an Wasser zum azeotropen Gemisch eingesetzt,
b) das Behandlungsmittelgemisch wird auf Siedetemperatur des Gemisches erwärmt,
c) nach Beendigung der Behandlungszeit wird das sich absetzende und sich ggf. kondensierende Lösungsmittel aus dem Behandlungsbehälter entfernt,
d) Wasser wird im Behandlungsbehälter erhitzt und verdampft, wobei
e) das an oder in den Beschichtungs- bzw. Lackrückständen und den zu behandelnden Gegenständen befindliche Lösungsmittel wird vor dem Öffnen des Behälters aus dem System mit Wasser azeotrop abdestilliert und entfernt.

Das Verfahren hat ganz erhebliche Vorteile gegenüber bekannten Verfahren. Durch den Einsatz eines Behandlungsmittelgemisches aus Lösungsmittel und einem Überschußanteil an Wasser (azeotrop Methylenchlorid/Wasser 98,5 zu 1,5 %, hier z.B. 80 zu 20 %) können die Vorteile der azeotropen Destillation genutzt werden, die bei der Rückgewinnung des Lösungsmittels von besonderer Bedeutung sind.

Durch den geschlossenen Kreislauf werden umweltbelastende Emissionen, wie Verunreinigung von Luft, Boden und Wasser vermieden. Auch werden thermische Beseitigungen von halogenen Beschichtungsmaterilien entbehrlich, wodurch es nicht zu der Bildung von Dioxiden z.B. bei der Pyrolyse von PVC kommt. Die Behandlung im kochenden Behandlungsmittelgemisch, das beim Beispiel von Methylenchlorid mit Wasser bei 38,1°C kocht, verkürzt die Behandlungszeiten um ein Vielfaches, so daß auch der Durchsatz einer derartigen Anlage gesteigert bzw. die Baugröße entsprechend verringert werden kann, wobei auch die einzusetzenden Stoffmengen entsprechend gering gehalten werden können.

Ein weiterer Vorteil besteht darin, daß die Materialien, die es von der Oberfläche der zu behandelnden Gegenstände zu entfernen gilt, in vergleichsweise großen Stücken entfernt werden können, die dann z.B. einem Recycling zuführbar sind. Auch wird eine Belastung der Behandlungsflüssigkeiten durch Fremdstoffe, wie Harze od. dgl., dadurch über längere Zeit vermieden bzw. verringert, so daß seltene Regenerationsphasen eingehalten werden können.

In Ausgestaltung sieht die Erfindung vor, daß zum Entfernen des Lösungsmittels aus dem System und aus den Beschichtungs- bzw. Lackrückständen im Kreislauf geführtes Wasser eingesetzt wird, wobei wenigstens ein Teil dieses Wassers zuvor als Bestandteil des Behandlungsmittelgemisches eingesetzt wurde.

Das im System befindliche Wasser kann daher sehr oft wiederwendet werden, auch dies führt zu einer sehr wirtschaftlichen Verfahrensweise.

Eine Ausgestaltung der Erfindung besteht darin, daß nach vollständigem Entfernen des Lösungsmittel aus dem System durch Auskochen und Rückkondensieren die Teile im Behandlungsbehälter abgespritzt und aus dem Behälter entfernt werden und/oder daß die lösungsmittelfreien Rückstände gesammelt und einer Wiederverwendung zugeführt werden.

Vorteilhaft ist es, wenn nur ein Teil des Behandlungsbehälters mit Lösungsmittel gefüllt und der Füllpegel des Lösungsmittels auf Abstand zu im Bereich des Behälterdeckels vorgesehenen Kühl- und Kondensierschlangen gehalten wird. Damit läßt sich ein Gasraum schaffen, der auch zur Behandlung von Gegenständen geeignet ist, deren Behandlung nur von Behandlungsmittel-Dämpfen vorgenommen werden soll. Die Kühl- und Kondensierschlangen im Bereich des Behälterdeckels können auch ein ungewolltes Austreten von Behandlungsdämpfen bei geöffnetem Behälterdeckel verhindern.

Die Erfindung sieht auch vor, daß die Dampfphase des Lösungsmittels im oberen Bereich des Tauchbehälters kondensiert und das Kondensat als Spritzmittel eingesetzt werden kann. Dies hat den Vorteil, daß der gesamte Prozeß, was das Lösungsmittel betrifft, im Kreislauf geführt werden kann, d.h. die Gefahr, daß die Umwelt belastet wird, wird vermieden.

Als besonders zweckmäßig hat sich erwiesen, wenn dem Spritzmittel Additive hinzugefügt werden. Diese Additive können sehr unterschiedlicher Art sein, es können Korrosionsmittel sein, Chemikalien zur Passivierung, falls mit einem saurem Medium, z.B. in einem Ameisensäure enthaltenden Medium entlackt wurde, es können ölige und/oder wässrige Additive sein und dgl. mehr.

Neben der hier beschriebenen Verfahrensweise kann die Erfindung in gleicher Weise auch z.B. zum Entfetten von Oberflächen mit anderen Lösungsmitteln oder Behandlungsgemischen in der Flüssig- oder Dampfphase vorgenommen werden. Das Austreiben derartiger Lösungsmittel oder Behandlungsgemische kann dann wieder azeotrop, z.B. durch Auskochen mit Wasser, erfolgen, Beispiel: Trichloräthylen mit Wasser (Verhältnis 93,4 % Tri zu 6,6 % H₂O) oder Tetrachloräthen mit Wasser in einem Verhältnis von 87,1 % Tetrachloräthen zu 15,9 % Wasser, wobei hier das Prinzip der Systemverdrängung durch den höher siedenden Stoff in einer völlig geschlossenen Verfahrensweise ausgenutzt wird.

Grundsätzlich soll der umweltbelastende Azeotrop-Bestandteil durch den weniger oder gar nicht umweltbelastenden Stoff (hier im wesentlichen H₂O) im System geschlossen ausgetrieben werden.

Neben den beschriebenen Vorteilen hat die erfindungsgemäße Verfahrensweise noch zusätzliche Vorteile. So z.B. die folgenden:
Geringe Betriebskosten, da lediglich die niedrigen Beheizungskosten, um mit warmen Entschichtungsmittel zu arbeiten und später extraktiv zu destillieren, Energie erfordern. Thermische Behandlungen bedürfen Temperaturen von ca. 400°C gegenüber 38,1°C bzw. 100°.

Da die Entschichtungsmittel nur als Zwischenstufe, wie bei den meisten extraktiven Prozessen, lediglich eine gewisse Zeit im System vorhanden sind und nach dem Entschichtungsprozeß daraus entfernt werden, entstehen durch sie keine zusätzlichen Abfallprobleme. (Kaltentlackungsmittel werden bei einem Gehalt von ca. 50 % Lackanteil wegen der Verschlammung häufig aufwendig vernichtet, d.h. Verdoppelung und zusätzliche Belastung des Abfalles mit umweltschädigenden Zusatzstoffen).

Die anfallenden Rückstände können, da sie faktisch nur physikalisch abgelöst wurden und sich chemisch kaum verändert haben, im Recyclingverfahren für sekundäre Beschichtungsprozesse häufig wiederverwendet werden. (Entsprechend dem Gesetz zur Abfallvermeidung und Wiederverwendung von Rohstoffen.)

Durch die verhältnismäßig niedrigen Bearbeitungstemperaturen (längere Zeit bei ca. 40°C während des Entschichtungsvorganges und kurzzeitig bis maximal 100°C während der extraktiven Phase (Wasserdampfdestillation)) erfolgen kaum Veränderungen des Grundmateriales. Die thermischen Verfahren, z.B. Hochtemperatur, Pyrolyse und Salzschmelze, erfordern Temperaturen von 400°C und darüber Behandlungszeiten von bis zu 15 Stunden und mehr, wie beim diskontinierlichen Kammerverfahren. Dies führt zu struckturellen Veränderungen des Grundmaterials, wie Erweichung von gehärteten Stoffen, z.B. Federstahl, geschmiedete Teile, wie z.B. Transport- und Hebeketten, Verwindung und Stabilitätsverlust legierter Materialien, wie Leichtmetalle, Verformung und Deformierung dünner, gestanzter, gezogener oder gegossener Teile. Keinerlei Anwendung ist bei organischen Materialen möglich. Bei Tieftemperatur, z.B. beim Tauchen in flüssigen Stickstoff bei -196°C kommt es zur Versprödung und Veränderung der Kristallstrukturen der zu behandelnden Teile. Die Folge ist eine Rißbildung bis zum Absprengen von Löt- oder Schweißnähten und Materialermüdung. Eine Aufwendige mechanische Nachbehandlung durch Strahlen mit Stahlkorn etc. bei Oberflächenbeschädigung wird nötig.

Die gedämpfte Aggressivität ermöglicht durch Verwendung von Inhibitoren im saueren wie auch im alkalischen Bereich geringe Oberflächenveränderungen gegenüber vieler Grundstoffe. Häufig werden stark ätzende Verfahren gewählt, um bei empfindlichem Grundmaterial extrem widerstandsfähige Schichten zu entfernen. (Heiße konzentrierte Schwefelsäure, heiße Ätznatronlauge etc.). Dies bedeutet nicht nur Oberflächenveränderungen, sondern auch aufwendige Neutralisation bei der Nachbehandlung (Übersalzung der Abwässer).

Die mechanische Belastung der Teile ist unbedeutend. Hochdruckverfahren mit 800 bar Wasserstrahl erlauben nur die Entschichtung derber einheitlicher Teile, wie Gitterroste od. dgl.

Das schonende Entschichten bedeutet auch keine Beeinflussung der Gesundheit des Personals, da die Chemikalien nur in der geschlossenen Anlage in Kontakt mit den zu entschichtenden Teilen kommen. Beim Öffnen werden nur entschichtete Teile und wassernasser Rückstand entnommen.

Zur Lösung der weiter oben formulierten Aufgabe sieht die Erfindung auch eine Anlage mit einem wenigstens teilweise mit einem Behandlungsmittelgemisch füllbaren Tauchbehälter, der mit einer Heizeinrichtung in seinem unteren Bereich und mit einer Kühleinrichtung im Bereich des oben vorgesehenen Deckels ausgerüstet ist, wobei der Kühleinrichtung eine Kondensatsammelrinne mit Abflußleitungen zugeordnet ist, wobei sich diese Anlage dadurch auszeichnet, daß daß die Heizeinrichtung als Wasserverdampfungseinrichtung ausgebildet, im unteren Bereich des Tauchbehälters ein Abfluß vorgesehen und dem Tauchbehälter wenigstens ein Sammelbehälter für Lösungsmittel und ein Sammelbehälter für Wasser zugeordnet ist, wobei im Tauchbehälter zum Entfernen auch der Beschichtungs- bzw. Lackrückstände aus dem Tauchbehälter ein Tauchkorb und/oder an seiner Unterseite ein zusätzliches Lochblech vorgesehen ist.

Die GB-A-870 970 zeigt eine Anlage mit einer Wasserabdeckung über einem Lösungsmittelreservoir, die geeignet ist, im Durchlauf Gegenstände zu behandeln. Die US-A-2 310 569 zeigt eine Anlage, mit der es möglich ist, in der Dampfphase befindliches Lösungsmittel zurückzukondensieren, wobei diese Anlage auch eine untere Heizung aufweist.

Mit der erfindungsgemäßen Anlage wird es möglich, daß überazeotrope Lösungsmittel-/Wassergemisch zunächst während des Behandlungsvorganges auf Siedetemperatur dieses Gemisches zu halten. Ist der Behandlungsvorgang abgeschlossen und das Lösungsmittel aus dem Behälter abgepumpt worden. So kann entweder im Behälter verbliebenes Wasser oder gesondert eingebrachtes Wasser erhitzt werden, wobei zunächst bei der entsprechenden Temperatur des Azeotrops das Lösungsmittel aus dem Gemisch und den Beschichtungsmaterialien ausgetrieben wird.

Die Kühleinrichtung im Bereich des oberen Randes vermag die Lösungsmitteldämpfe zu kondensieren, das Lösungsmittel kann so aus dem Behälter entfernt werden. Ein weiteres Erhitzen des Wassers über die Heizeinrichtung sorgt dann für das Verdampfen des Wassers, auch hier kann die Kondensat- bzw. Kühleinrichtung im Kopfbereich des Behälters zur Rückführung des Wassers in andere Anlagenteile genutzt werden, das bedeutet, daß vor öffnen des Deckels alle verdampfbaren Bestandteile aus dem Behälter entfernt werden können.

Die Kühleinrichtung im Kopfbereich des Tauchbehälters hat zudem die Aufgabe, bei geöffnetem Behälter hier eine Art Dampfsperre zu bilden, falls doch noch Lösungsmittelrückstände, aus welchen Gründen auch immer, im geöffneten Behälter verblieben sein sollten, können deren Dämpfe dann abkondensiert werden, ohne daß es zu einer Umweltbelastung kommt.

Eine Abspritzeinrichtung kann ortsfest installiert sein, es kann sich aber auch um eine mit Hand zu betreibende Spritzlanze od. dgl. handeln, selbstverständlich können auch beide Möglichkeiten gleichzeitig vorgesehen sein. Als Gasraum ist sowohl der Raum über einem Flüssigkeitspegel zu verstehen, als auch der Gesamtraum des Behälters bei abgepumptem Behandlungsmittelgemisch.

Die Erfindung hat, wie erwähnt, den besonderen Vorteil der völlig geschlossenen Betriebsweise. Dazu ist in Ausgestaltung vorgesehen, daß dem Tauchbehälter wenigstens ein Sammelbehälter für Lösungsmittel, ein Sammelbehälter für Wasser und ein Sammelbehälter für ein weiteres Behandlungsmittel, wie ein Neutralisationsmittel od. dgl., zugeordnet ist. Es sei erwähnt, daß selbstverständlich mehrere derartige Behälter für die entsprechenden Stoffe vorgesehen sein können. Auch kann wenigstens einer der Sammelbehälter für Lösungsmittel auch als Sammelbehälter für das Behandlungsmittelgemisch herangezogen werden, d.h. z.B. für das Gemisch aus Methylenchlorid mit einem Überschuß an Wasser bezogen auf das azeotrope Gemisch.

Um die Gefahr zu unterbinden, die Umwelt auch mit kleinsten Mengen an Lösungsmitteldämpfen zu belasten, kann der Tauchbehälter mit einem Aktivkohlefilter und/oder einem Druckausgleichbehälter versehen sein. Diese Anlagenelemente haben die Aufgabe, bei geschlossenem Behälter und nach Fluten mit dem Behandlungsmittelgemisch für einen Gasvolumenausgleich zu sorgen, wenn die Heizeinrichtung zu heizen beginnt. Das sich über dem Behandlungsmittelgemisch ausdehnende Gasvolumen wird in dem Anteil über den Aktivkohlefilter in die Umwelt entlassen, in dem sich das Volumen gegenüber dem Gasraumvolumen des Tauchbehälters vergrößert, oder aber es beaufschlagt den Druckausgleichbehälter.

Eine Ausgestaltung der Erfindung besteht darin, daß dem Tauchbehälter ein Sammelbehälter für ein weiteres Behandlungsmittel, wie ein Neutralisationsmittel od. dgl., ein Aktivkohlefilter und/oder ein Druckausgleichbehälter zugeordnet ist.

Weitere Einzelheiten, Merkmale und Vorteile der Erfindung ergeben sich aufgrund der nachfolgenden Beschreibung sowie anhand der Zeichnung. Diese zeigt in der einzigen Figur als Prinzipskizze eine Anlage gemäß der Erfindung in vereinfachter Darstellung.

Die allgemein mit 1 bezeichnete Anlage zur Behandlung, z.B. zur Entschichtung oder Entlackung, von Gegenständen 2 besteht im wesentlichen aus einem Tauchbehälter 3, der von einem entfernbaren Deckel 4 an der Oberseite verschließbar ist. Durch die vom Deckel 4 freigegebene Öffnung wird der Tauchbehälter 3 mit den zu behandelnden Gegenständen 2 beschickt, die z.B. in einem andeutungsweise wiedergegebenen Tauchkorb 5 angeordnet sind.

Der Tauchbehälter 3 ist im unteren Bereich mit einer Heizeinrichtung 6 versehen, im oberen Bereich in der nähe des Deckels 4 mit Kühlschlangen 7, die unter sich mit einer Kondensatrinne 8 ausgerüstet sind.

Zur Aufnahme von Behandlungsflüssigkeit und/oder Neutralisationsmittel und/oder Wasser od. dgl. sind Vorratstanks vorgesehen, so der Behandlungsmitteltank 9, der Kondensat-/Wassertank 10 und der Neutralisationsmitteltank 11, die in der Figur jeweils durch weitere Tanks 9a, 9b bzw 10a and 11a ergänzt sind, um darzustellen, daß es auf Art und Umfang der Tanks nicht ankommt.

Im Kopfbereich des Tauchbehälters 3 ist eine Entlastungsleitung 12 vorgesehen, die zu einer Aktivkohleanlage 13 und zu einem Druckausgleichsbehälter 14 führt. Über die Aktivkohleanlage 13 kann ein Gasvolumen über das Ventil 15 an die Umgebung abgegeben werden, welches sich durch Wärmeausdehnung bei Erhitzung bildet.

In der Figur ist noch dargestellt, daß der Tauchbehälter 3 etwa zur Hälfte mit Flüssigkeit gefüllt ist, so daß sich eine Aufteilung des Behälters in einem Flüssigkeitsbereich 16 und einem Gasraum 17 bildet. Im Bereich des Gasraumes 17 sind Spritzeinrichtungen vorgesehen, so z.B. eine fest installierte Spritzanlage 18 und eine Handspritzanlage 19, auf deren spezielle Gestaltung es nicht näher ankommt.

Die Wirkungsweise der Anlage ist dabei die folgende:
Ist der Behälter leer, so kann er zur Behandlung der Gegenstände 2 mit letzteren gefüllt werden. Dabei wird zunächst der Deckel 4 entfernt, die Kühlung über die Kühleinrichtung 7 läuft. Nach Bestücken des Tauchkorbes 5, welcher an einer seiner Unterseiten z.B. mit einem zusätzlichen Lochblech 5a versehen sein kann, wird dieser von oben in den Tauchbehälter 3 eingebracht. Nunmehr wird der Deckel geschlossen und z.B. ein Gemisch aus Methylenchlorid sowie Alkoholen und anderen Lösungsmitteln, Säuren oder Alkali, wie beispielsweise Armine oder Tenside od. dgl., und Wasser im überazeotropen Verhältnis aus dem oder den Tanks 9 bzw. 9a, 9b eingebracht. Die Tanks 9, 9a, 9b können dabei in Schwerkraftsrichtung höher angeordnet sein, als der höchste Füllstand des Behälters 3, so daß beim Füllen ein zusätzliches Pumpen entbehrlich ist, beim Entleeren aber ein vollständiges Abpumpen des Gemisches gewährleistet werden kann.

Nach Befluten wird die Heizeinrichtung angestellt und das Behandlungsmittelgemisch erwärmt, wobei ein Gemisch aus Methylenchlorid/Wasserazeotrop bei 38,1°C in einem Verhältnis von 98,5 zu 1,5 % siedet. Durch das Sieden bzw. das Sprudeln der Flüssigkeit beschleunigt sich die Reaktion, die Behandlungsdauer der zu behandelnden Teile 2 kann so z.B. gegenüber einem Kaltentlackungsverfahren um ein Vielfaches, etwa 10- bis 20-faches, verkürzt werden, was die 10- bis 20-fache Durchsatzsteigerung der Anlage bedeutet.

Bei Erwärmung wird das im Gasraum 17 sich ausdehnende Gasgemisch über die Leitung 12 z.B. der Aktivkohlefilteranlage 13 zugeführt und kann über das Ventil 15 in die Umgebung entlassen werden. Ein sich danach im Gasraum 17 bildender Dampf aus Lösungsmittel und Wasser wird an den Kühlschlangen 6 kondensiert und über die Kondensatsammelrinne 8 gesammelt und z.B. über eine Bypassleitung 20 direkt wieder dem Tauchbehälter 3 zugeführt. Ist die Behandlung beendet, wird die Heizung abgestellt. Im Falle von Methylenchlorid als Lösungsmittel setzt sich dieses nach kurzer Zeit unten ab, während das Wasser als leichteres Medium oben aufschwimmt. Nunmehr kann das Methylenchlorid zurückgepumpt in die oder einen der Behälter 9 bis 9b, ein Wasseranteil wird im Tauchbehälter 3 zurückgelassen.

Nunmehr beginnt die Extraktionsphase, d.h. die Heizung wird erneut eingeschaltet. Zu Beginn kocht das Methylen/Wasser-Gemisch azeotrop wieder bei 38,1°C. Solange im System Methylenchlorid enthalten ist, bleibt dieser Siedepunkt konstant. Die Gasphase wird an den Kühlschlangen wieder kondensiert und nun über die Leitung 21 dem Vorratstank 9 zugeführt. Steigt die Temperatur höher als 38,1°C, ergibt sich für den Betreiber, daß alles Methylenchlorid ausdestilliert ist. Zwischen dieser Temperatur und der Siedetemperatur von Wasser ergeben sich weitere Azeotrope der anderen Zusatzstoffe, wie Alkohole, Ameisen- oder Essigsäuren, Estern u. dgl. Auch diese können dann entsprechend ausdestilliert werden. Bei der Siedetemperatur des Wassers sind alle Leichtflüchtiger, Niedrigsieder in den Vorratstank destilliert. Nunmehr kann die Heizung abgeschaltet werden und das Restwasser wird in den Wasservorratstank, z.B. dem Tank 10, gepumpt, falls nötig, kann zusätzlich Wasser und Neutralisationsmittel in den Tauchbehälter 3 eingegeben werden, um Säuren, Laugen oder andere Zusatzstoffe chemisch unschädlich zu machen.

Nach Beendigung dieser Behandlungsstufe kann der Deckel abgenommen werden. Lösungsmittel sind nunmehr vollständig aus dem Tauchbehälter 3 entfernt, es befinden sich nur noch Teile von Lack- bzw. Farb- oder Kunststoffen oder andere abgelöste Beschichtungsmaterialien und ggf. Wasser im Behälter. Beim langsamen Ausfahren des Tauchkorbes 5 können nun die Teile durch die stationäre oder die handbetriebenen Spritzanlagen 18 und 19 abgespritzt werden, und zwar in der Weise, daß sich die in der Regel großflächig ablösenden Beschichtungen im unteren Lochblech 5a sammeln. Wie schon der Behandlungsflüssigkeit können auch dem zu behandelnden Wasser Additive zugefügt sein, etwa Korrosionsschutzmittel od. dgl. mehr. Damit wird durch das Abspritzen im Tauchbehälter zusätzlich ein externer Abspritzplatz eingespart. Die wassernassen Rückstände auf dem Lochblech können über Filterpressen od. dgl. entwässert werden und einer Wiederverwendung zugeführt werden. Bei entsprechender Verfahrensführung sind die abgespritzten und entnommenen Teile noch vergleichsweise warm, so daß sie sehr schnell abtrocknen, was zusätzlich korrosionsmindernd wirkt.

Mit der erfindungsgemäßen Anlage läßt sich ein einfacher Weise auch eine Regeneration der eingesetzten Flüssigkeiten bzw. Flüssigkeitsgemische erreichen. Hierbei kann bei Verunreinigung der Flüssigkeiten durch feinste Lackteile, Pigmente od. dgl., etwa wie in Lösung gegangenen Harzen eine komplette Regeneration der Entschichtungsmittel möglich gemacht werden. Dabei kann in einer Behandlungsstufe die gesamte Behandlungsflüssigkeit überdestilliert werden, d.h. man verzichtet in diesem Falle auf ein, wenn auch nur teilweises Abpumpen der Flüssigkeiten, vielmehr werden diese entsprechend der Siedetemperaturen über die Leitung 21 dem Tank 9 als Lösungsmittel oder die Leitung 22 dem Wassertank 10 zugeführt.

Je nach Baugröße oder Füllstand des Behälters bzw. Reaktors 3 können neben der Tauchbehandlung im Bereich 16 auch eine Lösungsmitteldampfbehandlung im Dampfraum 17 ggf. gleichzeitig erfolgen, z.B. von Gegenständen, die für eine Tauchbehandlung nicht geeignet sind, z.B. Leichtmetalle und deren Legierungen, Buntmetalle, Holz, Kunststoffe u. dgl. Diese Verfahrensweise kann z.B. auch bei fehlerhaft lackierten Teilen aus der Elektronik, aus dem Flugzeugbau, aus der Automobilfertigung, etwa für Leichtmetall-Hochgeschwindigkeitsfelgen eingesetzt werden u. dgl. mehr. Im Prinzip kann die Anlage völlig geschlossen arbeiten, wird ein gewisses Gasvolumen im Aufwärtsvorgang über die Aktivkohlefilteranlage 13 abgeleitet, besteht darin der einzige Austoß an die Umwelt, in einem Druckausdehnungsbehälter 14 kann allerdings dieses Volumen ebenfalls aufgefangen werden, dann wird die Anlage mit einem gewissen Überdruck gegenüber der Umgebung betrieben.

Wie bereits erwähnt, können auch Entfettungsvorgänge oder andere Behandlungsvorgänge in der Anlage vorgenommen werden, dies richtet sich ganz nach den eingesetzten Flüssigkeitsgemischen oder deren überazeotropen Zusammensetzungen.

## Patentansprüche

1. Verfahren zum Behandeln von Gegenständen mit einem geschlossenen Behälter mit Lösungsmittel, wobei die zu behandelnden Gegenstände wenigstens zeitweise durch Tauchen in Lösungsmittel behandelt und anschließend in einem lösungsmittelfreien Bereich des Behälters abgespritzt werden, dadurch gekennzeichnet,
daß das Verfahren zum Entlacken und Entschichten der Gegenstände eingesetzt wird und dabei wenigstens die folgenden Verfahrensschritte zusätzlich umfaßt:
a) als Behandlungsmittel wird nach Schließen des Behandlungsbehälters ein Gemisch mit wenigstens einem Hauptanteil an Lösungsmittel, wie Methylenchlorid, mit einem Überschußanteil an Wasser zum azeotropen Gemisch eingesetzt,
b) das Behandlungsmittelgemisch wird auf Siedetemperatur des Gemisches erwärmt,
c) nach Beendigung der Behandlungszeit wird das sich absetzende und sich ggf. kondensierende Lösungsmittel aus dem Behandlungsbehälter entfernt,
d) Wasser wird im Behandlungsbehälter erhitzt und verdampft, wobei
e) das an oder in den Beschichtungs- bzw. Lackrückständen und den zu behandelnden Gegenständen befindliche Lösungsmittel wird vor dem Öffnen des Behälters aus dem System mit Wasser azeotrop abdestilliert und entfernt.

2. Verfahren nach Anspruch 1,
dadurch gekennzeichnet,
daß zum Entfernen des Lösungsmittels aus dem System und aus den Beschichtungs- bzw. Lackrückständen im Kreislauf geführtes Wasser eingesetzt wird, wobei wenigstens ein Teil dieses Wassers zuvor als Bestandteil des Behandlungsmittelgemisches eingesetzt wurde.

3. Verfahren nach Anspruch 1 oder 2,
dadurch gekennzeichnet,
daß nach vollständigem Entfernen des Lösungsmittel aus dem System durch Auskochen und Rückkondensieren die Teile im Behandlungsbehälter abgespritzt und aus dem Behälter entfernt werden.

4. Verfahren nach einem der vorangehenden Ansprüche,
dadurch gekennzeichnet,
daß die lösungsmittelfreien Rückstände gesammelt und insbesondere einer Wiederverwendung zugeführt werden.

5. Verfahren nach einem der vorangehenden Ansprüche,
dadurch gekennzeichnet,
daß nur ein Teil des Behandlungsbehälters mit dem Behandlungsmittelgemisch gefüllt und der Füllpegel des Behandlungsmittels auf Abstand zu im Bereich des Behälterdeckels vorgesehenen Kühl- und Kondensierungsschlangen gehalten wird.

6. Verfahren nach einem der vorangehenden Ansprüche,
dadurch gekennzeichnet,
daß das Behandlungsmittelgemisch auch als Abspritzmittel im Gasraum des Behandlungsbehälters eingesetzt wird.

7. Verfahren nach einem der vorangehenden Ansprüche,
dadurch gekennzeichnet,
daß dem Behandlungsmittelgemisch Additive zur Passivierung oder zum Korrosionsschutz zugefügt werden.

8. Anlage zur Durchführung des Verfahrens nach einem der vorangehenden Ansprüche mit einem wenigstens teilweise mit einem Behandlungsmittelgemisch füllbaren Tauchbehälter (3), der mit einer Heizeinrichtung (6) in seinem unteren Bereich und mit einer Kühleinrichtung (7) im Bereich des oben vorgesehenen Deckels (4) ausgerüstet ist, wobei der Kühleinrichtung (7) eine Kondensatsammelrinne (8) mit Abflußleitungen zugeordnet ist,
dadurch gekennzeichnet,
daß die Heizeinrichtung (6) als Wasserverdampfungseinrichtung ausgebildet, im unteren Bereich des Tauchbehälters (3) ein Abfluß vorgesehen und dem Tauchbehälter (3) wenigstens ein Sammelbehälter (9) für Lösungsmittel und ein Sammelbehälter (10) für Wasser zugeordnet ist, wobei im Tauchbehälter (3) zum Entfernen auch der Beschichtungs- bzw. Lackrückstände aus dem Tauchbehälter (3) ein Tauchkorb (5) und/oder an seiner Unterseite ein zusätzliches Lochblech (5a) vorgesehen ist.

9. Anlage nach Anspruch 8,
dadurch gekennzeichnet,
daß dem Tauchbehälter (3) ein Sammelbehälter (11) für ein weiteres Behandlungsmittel, wie ein Neutralisationsmittel od. dgl., ein Aktivkohlefilter (13) und/oder ein Druckausgleichbehälter (14) zugeordnet ist.

## Claims

1. A method of treating articles with a closed container with solvent wherein the articles to be treated are treated at least for a time by immersion in solvent and then washed off in a solvent-free region of the container characterised in that the method is used for removing lacquer and coatings from the articles and additionally includes at least the following steps:
a) after closure of the treatment container a mixture with at least one main component of solvent such as methylene chloride with an excess component of water to provide an azeotropic mixture is used as the treatment agent,
b) the treatment agent mixture is heated to the boiling temperature of the mixture,
c) after termination of the treatment time the solvent which is deposited and possibly condensed is removed from the treatment container,
d) water is heated and evaporated in the treatment container, wherein
e) before opening of the container the solvent on or in the coating or lacquer residues and the articles to be treated is azeotropically distilled out of the system with water and removed.

2. A method according to claim 1 characterised in that circulated water is used for removal of the solvent from the system and from the coating and lacquer residues, wherein at least a part of said water was previously used as a component of the treatment agent mixture.

3. A method according to claim 1 or claim 2 characterised in that after complete removal of the solvent from the system by boiling off and re-condensing, the parts in the treatment container are washed off and removed from the container.

4. A method according to one of the preceding claims characterised in that the solvent-free residues are collected and in particular passed for re-use.

5. A method according to one of the preceding claims characterised in that only a part of the treatment container is filled with the treatment agent mixture and the filling level of the treatment agent is kept at a spacing relative to cooling and condensing coils provided in the region of the top of the container.

6. A method according to one of the preceding claims characterised in that the treatment agent mixture is also used as a washing-off agent in the gas space in the treatment container.

7. A method according to one of the preceding claims characterised in that additives for passivation purposes or for corrosion protection are added to the treatment agent mixture.

8. Installation for carrying out the method according to one of the preceding claims comprising an immersion container (3) which can be at least partially filled with a treatment agent mixture and which is provided with a heating means (6) in its lower region and with a cooling means (7) in the region of the cover (4) which is provided at the top, wherein associated with the cooling means (7) is a condensate collecting channel (8) with drain conduits, characterised in that the heating means (6) is in the form of a water evaporation means, a drain is provided in the lower region of the immersion container (3) and associated with the immersion container (3) is at least one collecting container (9) for solvent and a collecting container (10) for water, wherein provided in the immersion container (3) for removal also of the coating or lacquer residues from the immersion container (3) is an immersion basket (5) and/or an additional perforated plate (5a) at its underside.

9. An installation according to claim 8 characterised in that associated with the immersion container (3) is a collecting container (11) for a further treatment agent such as a neutralisation agent or the like, an activated carbon filter (13) and/or a pressure compensating container (14).

## Revendications

1. Procédé pour traiter des objets dans un récipient clos avec des solvants, les objets à traiter étant traités au moins temporairement par immersion dans les solvants et étant ensuite aspergés dans une région du récipient qui ne comprend pas de solvant, caractérisé en ce que l'on utilise le procédé de dévernissage et d'enlèvement de revêtements d'objets avec au moins les étapes de procédé additionnelles suivantes:
a) on utilise en tant qu'agent de traitement et après fermeture du récipient de traitement un mélange comprenant au moins une fraction principale de solvant, telle que du chlorure de méthylène, avec une fraction complémentaire d'eau pour obtenir un mélange azéotrope,
b) le mélange d'agent de traitement est chauffé à la température d'ébullition du mélange,
c) quand la durée de traitement est terminée, le solvant qui se dépose et éventuellement se condense est retiré du récipient de traitement,
d) l'eau est chauffée et évaporée dans le récipient de traitement,
e) le solvant se trouvant sur ou dans les déchets de revêtement et sur les objets traités étant distillé et éliminé du système de façon azéotrope avec de l'eau avant l'ouverture du récipient.

2. Procédés selon la revendication 1, caractérisé en ce que pour éliminer le solvant du système et des déchets de revêtement ou de laque, on utilise l'eau envoyée dans le circuit, une partie au moins de cette eau ayant été préalablement utilisée en tant que composant du mélange d'agent de traitement.

3. Procédé selon la revendication 1 ou 2, caractérisé en ce qu'après une élimination totale du solvant hors du système par ébullition et recondensation, on asperge les pièces dans le récipient de traitement et on les retire de ce récipient.

4. Procédé selon l'une quelconque des revendications précédentes, caractérisé en ce qu'on rassemble les déchets ne contenant pas de solvant et notamment on les réutilise.

5. Procédé selon l'une quelconque des revendications précédentes, caractérisé en ce que seulement une partie du récipient de traitement est remplie de solvant et le niveau de remplissage du solvant est maintenu à une certaine distance de serpentins de refroidissement et de condensation prévus dans la région du couvercle du récipient.

6. Procédé selon l'une quelconque des revendications précédentes, caractérisé en ce que le mélange d'agent de traitement est utilisé également comme agent d'aspersion dans l'enceinte à gaz du récipient de traitement.

7. Procédé selon l'une quelconque des revendications précédentes, caractérisé en ce que l'on ajoute au mélange d'agents de traitement des additifs en vue de la passivation ou de la protection contre la corrosion.

8. Installation pour la mise en oeuvre du procédé selon l'une des revendications précédentes, comprenant au moins un récipient d'immersion (3) pouvant être rempli au moins en partie avec un mélange d'agent de traitement, qui est équipé d'un dispositif de chauffage (6) dans sa région inférieure et d'un dispositif de refroidissement (7) dans la région du couvercle (4) prévu à sa partie supérieure, une rigole de rassemblement de condensat (8) comprenant des conduites d'évacuation étant associée au dispositif de refroidissement (7),
caractérisée par le fait que le dispositif de chauffage (6) est constitué sous forme d'un dispositif de vaporisation d'eau, qu'il est prévu dans la région inférieure du récipient d'immersion (3) une conduite d'évacuation et qu'il est associé au récipient d'immersion (3) au moins un récipient collecteur (9) pour le solvant et un récipient collecteur (10) pour l'eau, une corbeille d'immersion (5) et/ou une tôle perforée additionnelle (5a) sur son côté inférieur étant prévues dans le récipient d'immersion (3) pour retirer les déchets de revêtement ou de laque hors de ce récipient.

9. Installation selon la revendication 8, caractérisée en ce qu'il est associé au récipient d'immersion (3) un récipient collecteur (11) pour un autre agent de traitement tel qu'un agent de neutralisation ou analogue, un filtre à carbone actif (13) et/ou un récipient d'égalisation de pression (14).
